# FASCICULE DE BREVET EUROPEEN

(11) **EP 2 771 251 B1**
(45) Date de publication et mention de la délivrance du brevet: **13.01.2016**
(21) Numéro de dépôt: 12794389.2
(22) Date de dépôt: 26.10.2012
(51) Int. Cl.: B65D 47/08, B65D 43/18, B65D 47/26, A45D 34/00

(54) **CAPSULE DE FERMETURE POUR RECIPIENT DE PRODUIT, NOTAMMENT DE PRODUIT COSMETIQUE**
VERSCHLUSSKAPPE FÜR EINEN PRODUKTBEHÄLTER, INSBESONDERE EINES BEHÄLTERS FÜR EIN KOSMETISCHES PRODUKT
CLOSURE CAP FOR A PRODUCT CONTAINER, IN PARTICULAR A COSMETIC PRODUCT CONTAINER

(30) Priorité: 27.10.2011 FR 1159785; 27.10.2011 FR 1159787
(43) Date de publication de la demande: 03.09.2014
(73) Titulaire: LvmH Recherche, 45800 Saint-Jean De Braye (FR)
(72) Inventeur: CHEVALIER, Marc, F-95130 Franconville (FR)
(74) Mandataire: Cabinet Plasseraud
(86) Numéro de dépôt international: PCT/FR2012/052477
(87) Numéro de publication internationale: WO 2013/061003

(56) Documents cités:
- EP-A1- 0 461 060
- CH-A- 264 787
- DE-U1- 8 706 417
- FR-A- 975 595
- JP-U- H02 111 646
- US-A- 1 852 198
- US-A- 3 055 041
- US-A1- 2004 050 848

## Description

La présente invention concerne une capsule de fermeture pour récipient de produit liquide plus ou moins visqueux, notamment de produit cosmétique tel qu'un produit liquide pour le corps, le visage et/ou la chevelure.

Plus particulièrement, l'invention se rapporte à une capsule de fermeture pour récipient de produit comprenant :
- une base définissant un axe central, adaptée pour être fixée au niveau d'une ouverture d'un récipient et présentant une surface supérieure pourvue d'un orifice de distribution de produit ;
- un couvercle comprenant un dispositif d'obturation dudit orifice de distribution et mobile par rapport à la base entre une position de fermeture dans laquelle ledit dispositif d'obturation obture l'orifice de distribution et une position d'ouverture dans laquelle ledit dispositif d'obturation dégage ledit orifice de distribution pour permettre la sortie du produit contenu dans le récipient.

Le document FR2872491 décrit un exemple d'une telle capsule de fermeture dans laquelle le couvercle est de manière classique relié à la base au moyen d'une charnière film, ou un pont de matière, de manière à pouvoir pivoter entre une position de fermeture dans laquelle ce couvercle recouvre la surface supérieure de la base pourvue d'un orifice de distribution de produit et une position d'ouverture dans laquelle il est écarté de la base et dégage l'orifice de distribution de produit.

Dans ce document, lorsque le couvercle se trouve en position de fermeture par rapport à la base, l'étanchéité de l'orifice de distribution de produit est assurée par un plot creux prévu en saillie au niveau de la surface intérieure du couvercle destinée à être placée en regard de la surface supérieure de la base, et pénétrant à l'intérieur dudit orifice. Dans cette position, le produit contenu dans le récipient est amené à entrer en contact avec le plot creux et à remplir l'espace interne défini en son sein. Ainsi, lorsque le couvercle est pivoté par rapport à la base vers sa position d'ouverture, la face intérieure du couvercle est visible et laisse apparaître le plot d'étanchéité rempli de produit, ce qui nuit à la perception de la capsule par l'utilisatrice, notamment en termes de propreté.

Par ailleurs, lorsque le couvercle se trouve en position d'ouverture, la surface supérieure de la base forme une surface de préhension de produit destinée à être balayée par une utilisatrice, par exemple au moyen d'un de ses doigts, pour se munir du produit sortant du récipient. Ainsi, et en particulier après plusieurs utilisations du récipient équipé d'une telle capsule de fermeture, des résidus de produit peuvent s'accumuler sur la surface supérieure de la base. Lorsque le couvercle est ramené en position de fermeture par rapport à la base, ces résidus risquent d'adhérer à et de souiller la surface intérieure du couvercle qui est visible par l'utilisatrice lorsque le couvercle se trouve en position d'ouverture, ce qui contribue à nuire à la perception de propreté de la capsule.

Enfin, dans la capsule selon ce document FR2872491, les efforts d'étanchéité existant entre le plot creux et l'orifice de distribution de produit s'opposent aux efforts nécessaires à l'ouverture et à la fermeture du couvercle. En effet, lorsque l'on souhaite faire passer le couvercle de sa position de fermeture à sa position d'ouverture, l'utilisatrice, imprimant un mouvement de pivotement au couvercle par rapport à la base, doit vaincre les efforts de frottement existant entre les parois du plot creux et de l'orifice de distribution pour extraire ledit plot dudit orifice et poursuivre librement le mouvement d'ouverture de la capsule. De la même manière, lorsque le couvercle est ramené dans sa position de fermeture, l'utilisatrice pivote le couvercle librement par rapport à la base et, le plot creux pénétrant à l'intérieur de l'orifice de distribution, l'utilisatrice doit alors vaincre les efforts de frottement précités pour fermer la capsule.

Il s'en suit une impression de mouvements d'ouverture et de fermeture saccadés ou à à-coups désagréable pour l'utilisatrice, des projections de produit restant sur la face supérieure de la base et/ou sur la face intérieure du couvercle risquant par ailleurs d'intervenir lors de ces à-coups.

C'est pourquoi, les efforts d'étanchéité, nécessaires à l'obturation fiable de l'orifice de distribution, nuisent avec une telle conception au confort et/ou à la facilité d'ouverture et de fermeture de la capsule.

De plus, le dimensionnement du plot creux et de l'orifice de distribution doit être adapté pour que l'effort nécessaire à l'ouverture/fermeture de la capsule soit suffisamment faible pour que la manipulation de la capsule soit aisée, tout en étant suffisamment élevé pour limiter le risque d'ouverture accidentelle de la capsule, et que l'effort d'étanchéité soit suffisamment élevé pour éviter la fuite de produit à travers l'orifice de distribution en position de fermeture du couvercle. Ainsi, dans le cas d'un plot et d'un orifice de sections complémentaires circulaires, le diamètre dudit plot et dudit orifice doit être supérieur à une valeur minimale, par exemple de l'ordre de 4 mm. L'écoulement à travers un orifice présentant un tel diamètre minimal peut donner l'impression d'une distribution imprécise ou « grossière » du produit à travers l'orifice.

Le document US1852198 divulgue une capsule de fermeture pour récipient de produit conforme au préambule de la revendication 1.

La présente invention a notamment pour but de pallier ces inconvénients.

A cet effet, l'invention propose une capsule de fermeture pour récipient de produit conforme à la revendication 1.

Grâce à ces dispositions, le contact principal existant entre le couvercle et la base lors de l'ouverture / la fermeture de la capsule est un contact de roulement, ce qui confère un certain confort d'utilisation à l'ouverture/fermeture de la capsule selon l'invention.

Par ailleurs, l'élément roulant étant destiné à rouler sur la surface supérieure de la base, le déplacement du couvercle par rapport à la base s'effectue sensiblement parallèlement au plan défini par cette surface supérieure. Ainsi, l'effort nécessaire à l'ouverture de la capsule est orienté selon une direction sensiblement perpendiculaire à l'axe central de la base, ainsi qu'à l'axe de l'orifice de distribution de produit, et l'effort d'étanchéité de la capsule selon l'invention, porté par l'axe défini par l'orifice, ne s'oppose pas à cet effort d'ouverture. Autrement dit, dans la capsule selon l'invention, les performances d'étanchéité ne pénalisent pas ou peu le confort d'ouverture/fermeture.

Enfin, dans la capsule de fermeture selon l'invention, les éléments susceptibles d'entrer en contact du produit ou de résidus de produits, tels que la face inférieure du couvercle et l'élément roulant du dispositif d'obturation, ne sont pas directement visibles par l'utilisatrice lorsque le couvercle se trouve en position d'ouverture, ce qui permet d'améliorer la perception globale de qualité et de propreté de la capsule.

Par ailleurs, la course du couvercle entre ses positions d'ouverture et de fermeture peut avantageusement être définie de manière à ce que ces éléments susceptibles d'être entrés en contact du produit ou de résidus de produits restent quasiment totalement en regard de la face supérieure de la base et ne soient pas exposées et visibles par l'utilisatrice lorsque le couvercle se trouve en position d'ouverture.

En outre, le produit étant entré en contact et ayant adhéré à l'élément roulant lorsque celui-ci se trouvait en position d'obturation de l'orifice pourra être évacué à l'intérieur de l'espace interne du couvercle sous l'effet du roulement de l'élément roulant lorsque le couvercle est déplacé entre ses positions d'ouverture et de fermeture de manière à éviter l'encrassement dudit élément roulant pouvant pénaliser le confort d'ouverture / de fermeture de la capsule.

Dans des modes de réalisation préférés de l'invention, on peut éventuellement avoir recours en outre à l'une et/ou à l'autre des dispositions suivantes :
- le dispositif d'obturation comprend un élément élastique adapté pour que l'élément roulant exerce un effort élastique sur la surface supérieure de la base. L'effort élastique généré par cet élément élastique permet d'augmenter l'effort d'étanchéité existant entre l'élément roulant et l'orifice de distribution lorsque le couvercle se trouve en position de fermeture, et de maintenir cet élément roulant au contact de la surface supérieure de la base lorsque ledit couvercle se trouve dans et est déplacé entre ses positions d'ouverture et de fermeture.
- l'élément élastique est un revêtement en matériau élastique prévu au moins sur la surface de l'élément roulant en contact de la surface supérieure de la base, ou l'élément roulant intégralement réalisé en ce matériau élastique et/ou un organe élastique agencé entre le fond du logement et l'élément roulant ;
- l'élément roulant présente globalement la forme d'une bille ou d'un cylindre, l'orifice de distribution de la base présentant un siège dont la surface en regard est de forme complémentaire ;
- l'orifice de distribution de produit est décentré par rapport à l'axe central de la base. Ce décentrage est adapté pour que l'orifice se situe dans une zone sensiblement centrale de la surface de préhension de produit défini par la portion de surface supérieure de la base exposée ou découverte lorsque le couvercle se trouve en position d'ouverture ;
- en position de fermeture, le couvercle recouvre sensiblement toute la surface supérieure de la base, les parois latérales dudit couvercle et de ladite base étant sensiblement affleurantes sur au moins la majeure partie de la périphérie de la capsule. De cette manière, on améliore l'aspect visuel et l'esthétique de la capsule, celle-ci présentant un pourtour lisse lorsque le couvercle est en position de fermeture.

Dans une première variante de réalisation de l'invention, le couvercle est mobile par rapport à la base selon une direction de guidage sensiblement radiale du couvercle par rapport à l'axe central de la base entre ses positions d'ouverture et de fermeture au moyen d'un dispositif de guidage.

Dans des modes de réalisation préférés de l'invention selon cette première variante, on peut éventuellement avoir recours en outre à l'une et/ou l'autre des dispositions suivantes :
- le dispositif de guidage comprend un système à glissière s'étendant selon la direction de guidage et formé d'au moins un rail prévu au niveau de l'un du couvercle et de la base et adapté pour coopérer avec au moins une rainure complémentaire prévue au niveau de l'autre du couvercle et de la base ;
- le système à glissière comprend au moins deux rails prévus en saillie au niveau d'une surface inférieure du couvercle en regard de la surface supérieure de la base et pourvus de pattes d'encliquetage adaptées pour coopérer avec des surfaces de butée définies au niveau de rainures de guidage, respectives prévues au niveau de la base pour retenir lesdits rails à l'intérieur desdites rainures ;
- les pattes d'encliquetage des rails coopèrent avec des surfaces de butée des rainures pour retenir lesdits rails à l'intérieur desdites rainures selon une direction sensiblement perpendiculaire à la direction de guidage ;
- les pattes d'encliquetage des rails coopèrent avec des surfaces de butée des rainures pour retenir lesdits rails à l'intérieur desdites rainures sensiblement selon la direction de guidage lorsque le couvercle se trouve en position d'ouverture par rapport à la base ;
- le dispositif de guidage comprend en outre un dispositif limitant le basculement du couvercle par rapport à la base, ledit dispositif comprenant au moins deux pattes d'encliquetage opposées prévues en saillie au niveau de l'un du couvercle et de la base et adaptées pour coopérer avec chacun des bords d'une rainure prévue au niveau de l'autre du couvercle et de la base ;
- la surface supérieure de la base est bombée. De cette manière, au moins l'un des mouvements d'ouverture et de fermeture du couvercle pourra être assisté par la courbure de la face supérieure de la base.

Selon une disposition avantageuse, la capsule de fermeture selon la première variante de réalisation de l'invention comprend en outre un dispositif de génération de bruit adapté pour indiquer l'arrivée en position de fermeture et/ou d'ouverture du couvercle par rapport à la base, ledit dispositif étant formé par au moins une patte élastique prévue au niveau de l'un du couvercle et de la base et adaptée pour franchir au moins une patte rigide prévue au niveau de l'autre du couvercle et de la base lorsque le couvercle arrive en position de fermeture et/ou d'ouverture par rapport à la base. Ainsi, ce dispositif de génération de bruit étant distinct du dispositif d'obturation de l'orifice de distribution, on dispose d'une possibilité de calibrer et d'ajuster la sonorité d'ouverture et/ou de fermeture de la capsule indépendamment des moyens mis en oeuvre pour assurer l'étanchéité de son orifice de distribution. Par ailleurs, avec de telles dispositions, l'arrivée en position de fermeture du couvercle pourra être signalée par un bruit différent de celui indiquant l'arrivée en position d'ouverture, par exemple en dimensionnant différemment les pattes associées.

Selon une autre disposition avantageuse, la capsule de fermeture selon première variante de réalisation de l'invention comprend en outre un dispositif de définition de positions stables adapté pour stabiliser le couvercle par rapport à la base lorsqu'il se trouve en position de fermeture et/ou d'ouverture, ledit dispositif étant formé par l'élément roulant du couvercle coopérant avec l'orifice de distribution de produit de la base pour stabiliser ledit couvercle par rapport à ladite base lorsqu'il se trouve en position de fermeture, et coopérant avec une empreinte complémentaire prévue au niveau de la surface supérieure de la base pour stabiliser ledit couvercle par rapport à ladite base lorsqu'il se trouve en position d'ouverture.

Dans un mode de réalisation préféré de la première variante de réalisation de l'invention, au moins un patin de glissement est prévu au niveau de l'un du couvercle et de la base, ledit patin étant adapté pour glisser sur l'autre du couvercle et de la base lorsque ledit couvercle est déplacé entre ses positions d'ouverture et de fermeture. Le contact principal existant entre le couvercle et la base lors des mouvements d'ouverture et de fermeture de la capsule est alors assuré par l'élément roulant qui roule sur la base et par ce ou ces patins. Ainsi, par un positionnement et un dimensionnement idoine du ou des patins de glissement, on peut ajuster de manière précise l'effort nécessaire à l'ouverture / la fermeture de la capsule et ainsi définir un niveau de confort d'utilisation souhaité pour celle-ci.

Dans une deuxième variante de réalisation de l'invention, le couvercle est mobile en rotation par rapport à la base autour d'un axe de pivotement au moyen d'un dispositif d'articulation.

Dans des modes de réalisation préférés de l'invention selon cette deuxième variante, on peut éventuellement avoir recours en outre à l'une et/ou l'autre des dispositions suivantes :
- le dispositif d'articulation comprend un manchon solidaire de l'un de la base et du couvercle et monté à rotation autour de l'axe de pivotement sur un pivot solidaire de l'autre de la base et du couvercle ;
- le dispositif d'articulation comprend au moins une patte élastique solidaire de l'un de la base et du couvercle, ladite patte élastique étant adaptée pour exercer un effort élastique selon l'axe de pivotement sur l'autre de la base et du couvercle sur au moins une partie de la course du couvercle entre ses positions d'ouverture et de fermeture. Avantageusement, ladite au moins une patte élastique est adaptée pour exercer un effort élastique selon l'axe de pivotement sur l'intégralité de la course du couvercle entre ses positions d'ouverture et de fermeture. Une telle disposition permet d'assurer un rattrapage des jeux d'assemblage selon l'axe de pivotement existant entre le pivot et le manchon lorsque le couvercle est monté sur la base.
- la au moins une patte élastique comprend une butée d'indexation du couvercle dans au moins une position choisie parmi la position d'ouverture, la position de fermeture ou une position intermédiaire entre la position d'ouverture et la position de fermeture, l'autre de la base et du couvercle comprenant un profil à came présentant au moins un siège adapté pour stabiliser le couvercle par rapport à la base dans la position choisie. Ce système d'indexation formé de la patte élastique et du profil à came permet par ailleurs d'offrir une assistance à l'ouverture et/ou à la fermeture de la capsule, rendant ainsi particulièrement ergonomique sa manipulation ;
- la surface supérieure de la base est biseautée et/ou bombée. De cette manière, au moins l'un des mouvements d'ouverture et de fermeture du couvercle pourra être assisté par l'inclinaison et/ou la courbure de la face supérieure de la base.

Selon une disposition avantageuse de cette deuxième variante de réalisation de l'invention, le dispositif d'articulation comprend en outre un dispositif de génération de bruit adapté pour indiquer l'arrivée du couvercle dans au moins une position choisie parmi la position d'ouverture, la position de fermeture ou une position intermédiaire entre la position d'ouverture et la position de fermeture, ledit dispositif étant formé par au moins une patte élastique prévue au niveau de l'un du couvercle et de la base et adaptée pour franchir au moins une patte rigide prévue au niveau de l'autre du couvercle et de la base lorsque le couvercle arrive dans la position choisie par rapport à la base. Ainsi, ce dispositif de génération de bruit étant distinct du dispositif d'obturation de l'orifice de distribution, on dispose d'une possibilité de calibrer et d'ajuster la sonorité d'ouverture et/ou de fermeture de la capsule indépendamment des moyens mis en oeuvre pour assurer l'étanchéité de son orifice de distribution. Par ailleurs, avec de telles dispositions, l'arrivée en position de fermeture du couvercle pourra être signalée par un bruit différent de celui indiquant l'arrivée en position d'ouverture, par exemple en dimensionnant différemment les pattes associées.

D'autres caractéristiques et avantages de l'invention apparaîtront au cours de la description suivante d'une de ses formes de réalisation, donnée à titre d'exemple non limitatif, en regard des dessins joints.

Sur les dessins :
- la figure 1 est une vue en perspective d'un premier mode de réalisation de la capsule selon la première variante de réalisation de l'invention, le couvercle étant en position de fermeture par rapport à la base ;
- la figure la est une vue en coupe de la capsule illustrée à la figure 1 selon un plan médian de la capsule défini par l'axe Ia-Ia et comprenant l'axe central de la base et l'axe de l'orifice de distribution ;
- la figure 1b est une vue en coupe de la capsule illustrée à la figure 1 selon un plan orthogonal au plan de coupe de la figure 1a défini par l'axe Ib-Ib et comprenant l'axe de l'orifice de distribution ;
- la figure 2 est une vue analogue à celle de la figure 1, le couvercle étant en position d'ouverture par rapport à la base ;
- la figure 2a est une vue en coupe de la capsule illustrée à la figure 2 selon un plan médian de la capsule défini par l'axe IIa-IIa et comprenant l'axe central de la base et l'axe de l'orifice de distribution ;
- la figure 3 est une vue en perspective en vue de dessous de la capsule selon le premier mode de réalisation visant notamment à illustrer les patins de glissement ;
- la figure 4 est une vue en perspective d'un second mode de réalisation de la capsule selon la première variante de réalisation de l'invention, le couvercle étant en position de fermeture par rapport à la base ;
- la figure 4a est une vue en coupe de la capsule illustrée à la figure 4 selon un plan médian de la capsule défini par l'axe IVa-IVa et comprenant l'axe central de la base et l'axe de l'orifice de distribution ;
- la figure 4b est une vue en coupe de la capsule illustrée à la figure 4 selon un plan orthogonal au plan de coupe de la figure 4a défini par l'axe IVb-IVb et comprenant l'axe de l'orifice de distribution ;
- la figure 5 est une vue analogue à celle de la figure 4, le couvercle étant en position d'ouverture par rapport à la base ;
- la figure 5a est une vue en coupe de la capsule illustrée à la figure 5a selon un plan médian de la capsule défini par l'axe Va-Va et comprenant l'axe central de la base et l'axe de l'orifice de distribution ;
- la figure 6 est une vue en perspective en vue de dessous de la capsule selon le second mode de réalisation visant notamment à illustrer les patins de glissement et le dispositif de génération de bruit ;
- la figure 6a est un détail en coupe de la figure 6 visant à illustrer la coopération des pattes d'encliquetage des rails avec les surfaces de butées des rainures pour retenir lesdits rails à l'intérieur desdites rainures dans la direction de guidage lorsque le couvercle se trouve en position d'ouverture ;
- la figure 7 est une vue en perspective de la capsule selon la deuxième variante de réalisation de l'invention, le couvercle étant en position de fermeture par rapport à la base ;
- la figure 7a est une vue en coupe de la capsule illustrée à la figure 7 selon un plan médian de la capsule défini par l'axe VIIa-VIIa et comprenant l'axe central de la base et l'axe de l'orifice de distribution ;
- la figure 8 est une vue analogue à celle de la figure 7, le couvercle étant dans une position intermédiaire par rapport à la base ;
- la figure 9 est une vue analogue à celle de la figure 7, le couvercle étant en position d'ouverture par rapport à la base ;
- la figure 9a est une vue en coupe de la capsule illustrée à la figure 9 selon un plan médian de la capsule défini par l'axe IXa-IXa et comprenant l'axe central de la base et l'axe de l'orifice de distribution ;
- la figure 10 est une vue en perspective en vue de dessous de la capsule selon la deuxième variante de réalisation de l'invention visant notamment à illustrer l'élément roulant ;
- la figure 11 est une vue en perspective visant à illustrer les éléments du dispositif d'articulation prévus au niveau de la base dans la capsule selon la deuxième variante de réalisation de l'invention ;
- la figure 12 est une vue en perspective visant à illustrer les éléments du dispositif d'articulation prévus au niveau du couvercle dans la capsule selon la deuxième variante de réalisation de l'invention ;
- les figures 13a à 13g visent à illustrer différents modes de réalisation de l'élément roulant pouvant être mis en oeuvre dans l'une ou l'autre des variantes de réalisation de l'invention.

Sur les différentes figures, les mêmes références désignent des éléments identiques ou similaires.

La figure 1 illustre un premier mode de réalisation de la capsule de fermeture pour récipient selon une première variante de réalisation de l'invention.

Dans les différents modes de réalisation illustrés, et comme visible sur cette figure 1, la capsule de fermeture 1 comprend une base 2 destinée à être fixée au niveau de l'ouverture d'un récipient de produit 5 liquide plus ou moins visqueux, notamment de produit cosmétique tel qu'un produit liquide pour le corps, le visage et/ou la chevelure, et sur laquelle un couvercle 3 est monté mobile entre une position de fermeture et une position d'ouverture. Sur cette figure 1, le couvercle 3, représenté en position de fermeture, est pourvu d'un capot 32 amovible et transparent, à l'arrière duquel peut être disposée une étiquette 320 de personnalisation et/ou d'identification de la capsule visible par une utilisatrice à travers ledit capot transparent. En variante, ce capot pourra être opaque et présenter sur sa face extérieure un marquage de personnalisation et/ou d'identification.

Dans ces modes de réalisation, le couvercle 3 est dimensionné et agencé sur la base 2 de telle sorte qu'en position de fermeture, tel qu'illustré par exemple à la figure 1, il recouvre sensiblement toute la surface supérieure 20 de la base, les parois latérales 21, 31 respectivement de ladite base et dudit couvercle étant sensiblement affleurantes sur la majeure partie de la périphérie de la capsule.

La base 2 et le couvercle 3 de la capsule 1 ici illustrée présentent par ailleurs des échancrures 23, 33 formant une surface sensiblement continue lorsque le couvercle 3 est en position de fermeture, et destinées à indiquer à l'utilisatrice une zone d'actionnement sur laquelle elle devra exercer un effort pour faire passer le couvercle 3 de sa position de fermeture à sa position d'ouverture.

Par ailleurs, l'échancrure 33 formée dans le couvercle 3 permet de disposer d'une plus grande surface de préhension de produit lorsque le couvercle 3 se trouve en position de fermeture de la base 2.

La figure 2 illustre la capsule selon le premier mode de réalisation de la première variante de réalisation de l'invention lorsque le couvercle 3 se trouve en position d'ouverture par rapport à la base 2, dans laquelle il laisse apparaître une partie de la surface supérieure 20 de la base 2 définissant une surface de préhension de produit présentant, dans une zone sensiblement centrale, l'orifice de distribution de produit 200.

La figure 1a représente une vue en coupe verticale selon le plan médian défini par l'axe Ia-Ia de la figure 1. Sur cette figure, on peut voir notamment que la base 2 de la capsule 1 est fixée par encliquetage sur le col 50 du récipient 5 par la coopération de pattes d'encliquetage 22 prévues sur la base et d'un bourrelet annulaire 52 formé sur le col 50 du récipient 5. De manière alternative, la base 2 pourra être fixée au niveau du col 50 du récipient 5 par tout autre moyen approprié, tel qu'un système de fixation par vissage, un système à baïonnette, etc...

Lorsque la base 2 est fixée sur le récipient 5, une jupe d'étanchéité 24 de la base 2 est insérée à l'intérieur d'une jupe d'étanchéité 54 complémentaire du récipient 5, et l'orifice de distribution de produit 200 est mis en communication avec l'ouverture 500 du récipient, formant un réducteur de passage pour le produit contenu dans le récipient 5. La base 2 comporte par ailleurs une jupe extérieure formée par la paroi latérale 21 et destinée à masquer le col 50 du récipient 5.

Comme visible en particulier sur cette figure 1a, l'axe de l'orifice de distribution 200 est décentré par rapport à l'axe central X de la base 2. Ce décentrage permet de positionner l'orifice de distribution de produit 200 dans une zone sensiblement centrale d'une zone de stockage/préhension de produit définie par la partie de la surface supérieure 20 de la base 2 découverte lorsque le couvercle 3 se trouve en position d'ouverture.

En effet, grâce à ces dispositions l'utilisatrice peut y stocker momentanément la dose de produit qui vient d'être extraite du récipient sans avoir à la transférer immédiatement sur un support, en général les doigts dans le cas d'un produit cosmétique. Cela présente également l'avantage de permettre à l'utilisatrice de prélever dans cette dose une quantité de produit mieux adaptée à l'usage envisagé comme par exemple pour en faciliter l'application envisagée par petites touches successives.

Dans le premier mode de réalisation de la première variante de réalisation de l'invention illustré aux figures 1, 1a, 1b, 2, 2a et 3, la surface supérieure 20 de la base 2 est sensiblement plane et le mouvement d'ouverture/fermeture de la capsule s'effectue par une translation selon une trajectoire rectiligne du couvercle 3 par rapport à la base 2.

En position de fermeture, tel qu'illustré aux figures 1, 1a et 1b, le couvercle 3 recouvre la surface supérieure 20 de la base 2, et le dispositif d'obturation obture l'orifice de distribution 200. Le dispositif d'obturation est formé par un élément roulant 4 agencé en rotation à l'intérieur d'un logement 300 du couvercle, et qui se présente ici sous la forme d'un manchon cylindrique 40 réalisé en un matériau rigide et pourvu d'un revêtement en matériau élastique 400 prévu pour que ledit élément roulant 4 exerce un effort élastique sur la surface supérieure 20 de la base 2.

Dans les modes de réalisation illustrés notamment sur les figures la, 1b, 2a, 4, 4a, 4b, 5, 5a, 6, 7a, 8, 9a et 10 le logement 300 du couvercle présente deux gorges 301 débouchant au niveau de la surface inférieure 30 du couvercle 3 et destinées à recevoir deux portions d'axe ou tétons 401 diamétralement opposés de l'élément roulant 4 fixés, par exemple par clipsage, à l'intérieur desdites gorges 301 de manière à ce que l'élément roulant 4 soit retenu et puisse tourner librement à l'intérieur du logement 300.

Comme illustré respectivement aux figures 13a à 13d, l'élément roulant 4 pourra se présenter sous la forme d'une bille 4 intégralement réalisée en matériau élastique et clipsée dans le logement 300 du couvercle, ou encore sous la forme d'une bille ou d'un manchon cylindrique 40 bombé ou non, réalisés en matériau rigide, pourvus de portions d'axe ou tétons 401 diamétralement opposés, et revêtus d'une couche de matériau élastique 400.

Comme illustré aux figures 13e à 13g, l'élément roulant 4 pourra également se présenter sous la forme d'une bille ou d'un manchon cylindrique 40' bombé ou non, réalisés en matériau rigide, revêtus d'une couche de matériau élastique 400' et pourvus d'un trou 41 prévu pour le passage d'un axe 401' rigide, autour duquel la bille ou le manchon 40 est libre de tourner, cet axe 401' étant destiné à être reçu de manière fixe en rotation à l'intérieur des gorges 301 du logement 300 du couvercle 3.

Selon l'invention, cet élément roulant 4 est agencé à l'intérieur du logement 300 du couvercle 3 de manière à rouler sur la surface supérieure 20 de la base 2 lorsque le couvercle 3 est déplacé entre ses positions d'ouverture et de fermeture. L'élément en matériau élastique 400 permet de faire en sorte que l'élément roulant 4 soit sollicité élastiquement en permanence contre la surface supérieure 20 de la base lorsque le couvercle 3 est monté sur celle-ci.

En jouant sur la composition et/ou sur le niveau de sollicitation élastique de l'élément élastique 400 lorsque le couvercle 3 est monté sur la base 2, on pourra ajuster de manière fine les efforts d'étanchéité, ainsi que les efforts nécessaires à l'ouverture et à la fermeture de la capsule, et définir un compromis permettant à la fois d'assurer une bonne étanchéité de l'orifice de distribution de produit 200 par l'élément roulant 4 lorsque le couvercle 3 se trouve en position de fermeture de la base 2, et d'assurer un confort d'ouverture / de fermeture de la capsule 1 optimal pour l'utilisatrice.

Par ailleurs, lorsque le couvercle 3 se trouve en position de fermeture de la base 2, l'élément roulant 4 coopère avec un siège 201 de l'orifice de distribution 200 dont la surface en regard est de forme complémentaire pour assurer l'étanchéité dudit orifice 200. Lorsqu'il est prévu une portion élastique, la sollicitation élastique qu'elle exerce permet d'augmenter l'effort d'étanchéité entre ledit élément roulant 4 et ledit siège 201.

Comme on peut le voir en particulier sur la figure 1a, le fond du logement 300 est pourvu d'un orifice 302 destiné à l'évacuation à l'intérieur d'un espace interne 34 du couvercle 3 du produit ayant éventuellement adhéré à la surface extérieure de l'élément roulant 4 lorsque le couvercle 3 est en position de fermeture et que l'élément roulant 4 assure l'étanchéité de l'orifice 200, ou lorsque le couvercle 3 est déplacé entre ses positions d'ouverture et de fermeture et que l'élément roulant 4 roule sur la surface de préhension de produit. Cette évacuation se produit notamment lorsque le couvercle 3 et déplacé par rapport à la base 2 et que l'élément roulant 4 roule sur la surface supérieure 20 de la base.

Toujours en relation avec cette figure 1a, la coopération de l'élément roulant 4 et de l'orifice de distribution 200 permet par ailleurs de définir une position stable du couvercle 3 en position de fermeture par rapport à la base 2. Une empreinte 29, ou renfoncement, de forme complémentaire à celle de l'élément roulant 4, est en outre formé sur la surface supérieure de la base et est destinée à coopérer avec l'élément roulant 4 pour définir une position stable du couvercle 3 en position d'ouverture par rapport à la base 2.

En se référant désormais à la figure 1b, qui représente une vue en coupe selon le plan médian défini par l'axe. Ib-Ib de la figure 1a, le guidage du couvercle 3 par rapport à la base entre ses positions d'ouverture et de fermeture est ici réalisé au moyen de deux rails 35, 36 prévus au niveau de la face inférieure 30 du couvercle 3 et pourvus dé pattes d'encliquetage 350, 360, lesdits rails 35, 36 étant insérés à l'intérieur de deux rainures complémentaires 25, 26 formées dans la surface supérieure 20 de la base 2, et lesdites pattes d'encliquetage 350, 360 coopérant avec des surfaces de butées 250, 260 définies au niveau des rainures 25, 26 pour retenir le couvercle 3 par rapport à la base 2 dans la direction de l'axe central X.

Dans ce mode de réalisation, les rainures 25, 26 sont formées dans la base 2 au travers de la surface supérieure 20 de celle-ci, les rails 35, 36 du couvercle 3 étant encliquetés à l'intérieur desdites rainures 25, 26 dans une direction de montage du couvercle 3 sur la base 2 s'étendant sensiblement parallèlement à l'axe central X.

Sur la figure 1b, on peut observer que les surfaces de butée 250, 260 des rainures 25, 26 de la base sont prévues au niveau de saillies, dont les surfaces latérales intérieures permettent de guider le déplacement des rails 35, 36 à l'intérieur des rainures 25, 26.

Dans ce mode de réalisation, la course d'ouverture et de fermeture du couvercle 3 par rapport à la base 2 est définie par la longueur des rainures 25, 26 à laquelle on soustrait la longueur des rails 35, 36 selon la direction de guidage. Lorsque le couvercle 3 se trouve en position de fermeture, les faces des extrémités proximales des rails 35, 36 selon la direction radiale viennent en butée contre les faces des extrémités proximales des rainures 25, 26, et lorsque le couvercle 3 se trouve en position d'ouverture, les faces des extrémités distales des rails 35, 36 dans la direction radiale viennent en butée contre les faces des extrémités distales des rainures 25, 26.

Comme cela apparaît notamment sur les figures 1 et 2, le guidage du couvercle 3 par rapport à la base 2 assuré par le dispositif de guidage peut être complété par un dispositif limitant le basculement du couvercle 3 par rapport à la base 2 comprenant deux pattes d'encliquetage 270, 271 adjacentes et orientées dans des directions opposées, prévues en saillie au niveau de la surface supérieure 20 de la base 2 et destinées à être encliquetées à l'intérieur d'une rainure centrale 37 prévue au niveau de la face inférieure 30 du couvercle 3. Une fois le couvercle 3 mis en place sur la base 2, ces pattes 270, 271 viennent en appui contre les rebords latéraux opposés de la rainure 37. Ces pattes 270, 271 sont prévues au niveau d'un secteur périphérique de la surface supérieure 20 de la base 2 par rapport à l'axe central X, de manière à pouvoir limiter le basculement du couvercle 3 par rapport à la base 2 lorsque ledit couvercle 3 se trouve en position d'ouverture.

Par ailleurs, la capsule selon l'invention est pourvue d'un dispositif de génération de bruit prévu pour indiquer l'arrivée en position d'ouverture et/ou de fermeture du couvercle 3 par rapport à la base 2.

Ainsi, et comme visible en particulier sur les figures 1, 2 et 3, dans le premier mode de réalisation de la première variante de réalisation de l'invention, la capsule de fermeture est équipée d'un dispositif permettant de générer un bruit indiquant l'arrivée en position de fermeture du couvercle 3 par rapport à la base 2. Ce dispositif est formé d'une patte rigide 38 prévue sensiblement à l'aplomb d'un des bords de la rainure centrale 37 formée dans le couvercle 3, et située dans une position périphérique par rapport à l'axe central X, ladite patte 38 étant destinée à coopérer avec la patte d'encliquetage 270 du dispositif de limitation de basculement qui se trouve en contact du même bord de la rainure 37, ici celle située la plus à l'extérieur dans la direction radiale. Ainsi, lorsque le couvercle 3 passe de sa position d'ouverture illustrée à la figure 2, à sa position de fermeture illustrée à la figure 1, la patte d'encliquetage extérieure 270 entre en contact de la patte 38, fléchi pour franchir ladite patte 38, et émet un bruit lors de sa détente et de son retour au contact du bord de la rainure 37 sur lequel elle était en appui, indiquant ainsi l'arrivée en position de fermeture du couvercle 3 par rapport à la base 2.

En référence à la figure 3, le couvercle 3 peut être équipé de patins de glissement 39 destinés à glisser sur la surface supérieure 20 de la base 2 lorsque le couvercle 3 est déplacé entre ses positions d'ouverture et de fermeture. La mise en oeuvre de tels patins 39 permet de définir un contact principal entre le couvercle 3 et la base 2 assuré par l'élément roulant 4 se déplaçant sur la surface supérieure 20 de la base 2, et par ces patins 39 glissant sur ladite surface 20. Ainsi, la surface de contact lors du déplacement de l'élément roulant 4 sur la surface supérieure 20 de la base 2 n'opposant qu'une faible résistance dans la direction d'ouverture / fermeture de la capsule, on peut jouer sur le positionnement et/ou le dimensionnement de ces patins 39 pour maîtriser les efforts de frottement apparaissant lors du déplacement du couvercle 3 par rapport à la base 2, et ajuster de manière précise l'effort nécessaire à ce déplacement.

De manière particulièrement avantageuse, en influant sur le dimensionnement et le positionnement du système de guidage du couvercle 3 par rapport à la base 2, la course d'ouverture / de fermeture de la capsule pourra être choisie de manière à ce que les éléments susceptibles d'être entrés en contact du produit via l'orifice de distribution 200 ou de résidus dudit produit restant sur la surface de préhension de produit, à savoir la face inférieure 31 du couvercle et la surface extérieure de l'élément roulant 4, restent quasiment totalement en regard de la face supérieure 20 de la base 2 et ne soient pas exposées et visibles par l'utilisatrice lorsque le couvercle 3 se trouve en position d'ouverture.

Plus précisément, et comme visible en particulier sur la figure 3, lorsque le couvercle se trouve en position d'ouverture, l'élément roulant 4 n'est pas visible depuis l'extérieur, et la portion de la surface inférieure 31 du couvercle 3 chevauchant la surface correspondante de stockage/préhension de produit lorsque ledit couvercle 3 se trouve en position de fermeture n'est quasiment pas apparente pour une utilisatrice, à l'exception de petites zones « en coin » situées de part et d'autre des patins de glissement 39.

Dans un second mode de réalisation de la première variante de réalisation de l'invention illustré aux figures 4, 4a, 4b, 5, 5a, et 6, la surface supérieure 20 de la base 2 est bombée et le mouvement d'ouverture/fermeture de la capsule s'effectue par une translation selon une trajectoire courbe du couvercle 3 par rapport à la base 2.

Avantageusement, la courbure de la face supérieure 20 de la base 2 offre une assistance à l'ouverture.

A nouveau, dans ce mode de réalisation, lorsque le couvercle 3 se trouve en position de fermeture de la base 2, le couvercle 3 est dimensionné et agencé sur la base 2 de telle sorte qu'en position de fermeture, tel qu'illustré à la figure 4, il recouvre sensiblement toute la surface supérieure 20 de la base, les parois latérales 21, 31 dudit couvercle et de ladite base étant sensiblement affleurantes sur la majeure partie de la périphérie de la capsule.

Une empreinte 33' est prévue sur la surface latérale 31 du couvercle 3 pour indiquer à l'utilisatrice la zone sur laquelle il doit agir pour provoquer l'ouverture de la capsule 1.

Dans ce mode de réalisation, et tel qu'illustré en particulier aux figures 4b, 6 et 6a, le système de glissière assurant le guidage du couvercle 3 par rapport à la base dans ses mouvements d'ouverture et de fermeture est formé par deux rails 35', 36' pourvu de pattes d'encliquetage 350', 360' venant s'insérer selon la direction de guidage à l'intérieur de deux rainures complémentaires 25', 26' formées dans la base, les surfaces de butée de ces pattes d'encliquetage 350', 360' venant en butée contre des surfaces de butées 250', 260' prévues au niveau des rainures 25', 26' lorsque le couvercle 3 arrive en position d'ouverture par rapport à la base 2.

En référence à la figure 6, le dispositif de génération de bruit indiquant l'arrivée en position d'ouverture et/ou de fermeture du couvercle 3 mis en oeuvre dans ce mode de réalisation est formé d'une patte élastique 28 prévue dans une zone périphérique de la base 2 et destinée à coopérer avec deux pattes rigides 38' s'étendant en saillie de la surface inférieure 31 du couvercle 3 pour générer, lorsqu'elle est amenée à franchir lesdites pattes rigides 38', un bruit signalant l'arrivée en position de fermeture du couvercle 3 par rapport à la base 2, ainsi que l'arrivée en position d'ouverture du couvercle 3 par rapport à la base 2.

Une deuxième variante de réalisation de la capsule selon l'invention va maintenant être décrite en relation avec les figures 7, 7a, 8, 9, 9a, 10, 11 et 12. Dans cette description, seuls les éléments se distinguant de la première variante de réalisation vont être explicités.

Dans l'exemple de réalisation de cette deuxième variante de réalisation de l'invention ici illustré, la base 2 et le couvercle 3 de la capsule 1 présentent respectivement une emprunte 23" et une languette 33" formant une surface sensiblement continue lorsque le couvercle 3 est en position de fermeture, et destinées à indiquer à l'utilisatrice une zone d'actionnement sur laquelle il devra exercer un effort pour faire passer le couvercle 3 de sa position de fermeture à sa position d'ouverture.

La figure 7a représente une vue en coupe verticale selon l'axe VIIa-VIIa de la figure 7. Sur cette figure, on peut voir notamment que la base 2 de la capsule selon cette deuxième variante de réalisation est fixée sur le col 50 du récipient 5 d'une manière similaire à celle décrite en relation avec la première variante de réalisation.

Comme visible également en particulier sur cette figure 7a, l'axe de l'orifice de distribution 200 est décentré par rapport à l'axe central X de la base 2.

Par ailleurs, dans le mode de réalisation illustré de la deuxième variante de réalisation de l'invention, la surface supérieure 20 de la base 2 est biseautée, c'est-à-dire que la normale à cette surface supérieure 20 forme un angle non nul avec l'axe central de la base 2. Par ailleurs, la surface supérieure 20 de la base est bombée.

Avantageusement, et comme c'est le cas dans le mode de réalisation illustré, l'inclinaison et la courbure de la surface supérieure de la base offre une assistance à la fermeture de la capsule.

Dans le mode de réalisation illustré de la deuxième variante de réalisation de l'invention, le couvercle 3 est mobile en rotation autour d'un axe de pivotement P par rapport à la base 2 entre une position de fermeture, illustrée par exemple à la figure 7, et une position de fermeture, illustrée par exemple à la figure 9, ces positions extrêmes étant décalées angulairement d'un angle de 180°.

Ainsi, en référence aux figures 7 à 9, lorsque le couvercle 3 est déplacé par rapport à la base de sa position de fermeture illustrée à la figure 7 vers sa position de fermeture illustrée à la figure 9, l'élément roulant 4 roule sur la surface supérieure 20 de la base 2 jusqu'à atteindre un bord de cette surface supérieure 20 tel qu'illustré à la figure 8. Lorsque le mouvement d'ouverture du couvercle 3 est poursuivi, l'élément roulant 4 n'est plus en contact de la surface supérieure 20 de la base 2 et se trouve retenu à l'intérieur du logement 300 du couvercle 3 par tout moyen approprié (ici par clipsage des tétons 401 à l'intérieur des gorges 301).

Alternativement, les positions d'ouverture et de fermeture du couvercle 3 par rapport à la base 2 pourraient être décalées d'un angle inférieur à 180° autour de l'axe de pivotement P. Ainsi, ces positions pourraient être définies de manière à ce que l'élément roulant 4 reste en contact de la surface supérieure 20 de la base 2 sur l'intégralité de la course du couvercle entre ses positions d'ouverture et de fermeture.

De manière générale, le décalage angulaire autour de l'axe de pivotement P entre les positions d'ouverture et de fermeture du couvercle 3 par rapport à la base 2 doit être suffisant pour qu'en position d'ouverture, le couvercle 3 dégage l'orifice de distribution de produit 200 de la base de manière à permettre l'écoulement dudit produit à travers ledit orifice 200.

L'élément en matériau élastique 400 permet ici de faire en sorte que l'élément roulant 4 soit sollicité élastiquement contre la surface supérieure 20 de la base lorsqu'il est en contact de celle-ci.

Le fonctionnement du dispositif d'articulation au moyen duquel le couvercle 3 est monté mobile en rotation autour de l'axe de pivotement P par rapport à la base 2 dans cette deuxième variante de réalisation va maintenant être décrit en relation avec les figures 7a, 9a, 11 et 12.

Comme visible par exemple sur la figure 7a, la surface supérieure 20 de la base 2 présente une cavité 28" débouchant au niveau de ladite surface supérieure 20 et au fond de laquelle est prévu un pivot 25" définissant l'axe de pivotement P du couvercle 3 par rapport à la base 2 et destiné à coopérer avec un manchon 35" s'étendant en saillie depuis la surface inférieure 30 dudit couvercle 3 pour assurer le guidage du mouvement d'ouverture par rotation de la capsule 1.

Lorsque le couvercle 3 est mis en place sur la base 2, le manchon 35" solidaire du couvercle 3 est inséré à l'intérieur de la cavité 28" de la base 2 jusqu'à ce que des pattes d'encliquetage 250" prévues au niveau de l'extrémité libre du pivot 25" solidaire de la base viennent coopérer par encliquetage avec le bord d'une collerette annulaire 350" formée dans le manchon 35" pour retenir ledit couvercle 3 par rapport à ladite base 2.

Avantageusement, le dispositif d'articulation comprend au moins une patte élastique 26", ici deux pattes élastiques diamétralement opposées, solidaires de la base 2 et adaptées pour exercer un effort élastique selon l'axe de pivotement P sur le couvercle 3 lorsque celui-ci est monté sur la base 2. Une telle disposition permet d'assurer un rattrapage des jeux d'assemblage selon l'axe de pivotement P existants entre le pivot 25" et le manchon 35" lorsque le couvercle 3 est monté sur la base 2.

Comme visible en particulier sur la figure 11, les pattes élastiques 26" sont formées dans le fond de la cavité 28" de la base 2 et s'étendent selon une certaine plage angulaire dans la direction périphérique de la cavité 28", à l'écart du fond de ladite cavité 28" dans la direction de l'axe de pivotement P.

Par ailleurs, outre leur fonction de rattrapage de jeu, ces pattes élastiques 26" sont destinées à coopérer avec un profil à came 36" prévu au niveau de l'extrémité libre du manchon 35" pour assister les mouvements d'ouverture et de fermeture de la capsule et définir des positions stables du couvercle 3 par rapport à la base 2. Ainsi, dans l'exemple de réalisation illustré par exemple aux figures 11 et 12, les deux pattes 26" présentent chacune à leur extrémité libre une butée d'indexation 260" adaptées pour coopérer avec deux sièges 360" diamétralement opposés formés sur le profil à came 36" pour stabiliser le couvercle 3 par rapport à la base 2 dans ses positions d'ouverture et de fermeture.

En variante, on pourrait prévoir que le manchon ne présente qu'un seul siège 360" destiné à coopérer avec la butée d'indexation 260" d'une seule patte élastique 26" pour stabiliser le couvercle 3 en position d'ouverture par rapport à la base 2, la stabilisation en position de fermeture du couvercle par rapport à la base 2 étant assurée par la coopération de l'élément roulant 4 prévu dans le couvercle 3 et du siège 201 prévu au niveau de l'orifice de distribution de produit 200.

Alternativement, on pourrait prévoir que le manchon 35" présente une pluralité de sièges 360" destinés à coopérer avec une ou plusieurs pattes élastiques 26" pour définir une pluralité de positions stables du couvercle 3 par rapport à la base 2.

Ainsi, dans la configuration illustrée à la figure 7 ou 7a, le couvercle 3 est en position de fermeture par rapport à la base 2 et les butées d'indexation 260" des pattes élastiques 26" prévues dans le fond de la cavité 28" de la base 2 coopèrent avec les sièges 360" du profil à came 36" formé à l'extrémité axiale du manchon 35" du couvercle 3. Comme indiqué plus haut, dans cette position les pattes élastiques 26" peuvent d'ores et déjà être sollicitées élastiquement selon l'axe de pivotement P, ici par flexion, de manière à ce qu'elles exercent un effort permettant de compenser les éventuels jeux existant entre les pattes d'encliquetage 250" du pivot 25" et la collerette annulaire 350" du manchon 35".

Partant de cette configuration, lorsque le couvercle 3 est pivoté autour de l'axe de pivotement P par rapport à la base 2 par une utilisatrice, les butées d'indexation 260" sortent de leurs sièges respectifs 360" et glissent sur le profil à came 36" du manchon 35" en provoquant progressivement une flexion supplémentaire des pattes élastiques 26", jusqu'à atteindre les sommets respectifs 361" du profil à came 36".

Lorsque le mouvement d'ouverture de la capsule est poursuivi, les butées d'indexation 260" franchissent les sommets 361" du profil à came 36" et glissent sur celui-ci provoquant la détente progressive des pattes élastiques 26", jusqu'à venir coopérer à nouveau avec les sièges 360" du profil à came 36" pour stabiliser le couvercle 3 en position d'ouverture par rapport à la base 2.

Dans cette position illustrée par exemple à la figure 9a, les butées d'indexation 260" des pattes élastiques 26" coopèrent avec le siège 360" diamétralement opposé à celui avec lequel elles coopéraient lorsque le couvercle 3 se trouvait en position de fermeture par rapport à la base 2.

Ainsi, un tel dispositif d'articulation permet de définir des positions stables pour le couvercle 3 par rapport à la base lorsque les butées d'indexation 260" des pattes flexibles 26" coopèrent avec les sièges 360" du profil à came 36", la flexion desdites pattes élastiques 26" lorsque les butées d'indexation 260" sont amenées à parcourir le profil à came 36" générant une résistance à la rotation du couvercle 3 par rapport à la base 2. De cette manière, on réduit les risques d'ouverture inopinée ou involontaire de la capsule lorsque le couvercle 3 se trouve en position de fermeture par rapport à la base 2. Par ailleurs, une telle disposition permet de maintenir stable le couvercle 3 lorsqu'il se trouve en position d'ouverture par rapport à la base 2, permettant ainsi la préhension du produit en limitant le risque de fermeture non désirée de la capsule.

Par ailleurs, un tel dispositif d'articulation permet d'assister l'ouverture et la fermeture du couvercle 3 par rapport à la base 2 par la détente des pattes élastique 26" dès lors que les butées d'indexation 260" ont franchi les sommets 361" du profil à came 36".

Dans le mode de réalisation illustré, le dispositif d'articulation permet de définir.deux positions stables du couvercle 3 par rapport à la base 2, à savoir une position de fermeture illustrée par exemple à la figure 7a, et une position d'ouverture illustrée par exemple à la figure 9a, ces deux positions étant décalées angulairement autour de l'axe de pivotement P d'un angle de 180°. On pourrait toutefois imaginer sans sortir du cadre de la présente invention, que ce dispositif d'articulation permette de définir en plus de ces deux positions stables d'ouverture et de fermeture, une ou plusieurs positions intermédiaires, décalées par exemple de 90° par rapport à ces positions d'ouverture et de fermeture.

Par ailleurs, la capsule selon la deuxième variante de réalisation de l'invention est pourvue d'un dispositif de génération de bruit prévu pour indiquer l'arrivée du couvercle 3 dans au moins une position choisie parmi la position d'ouverture, la position de fermeture ou une position intermédiaire entre la position d'ouverture et la position de fermeture, par rapport à la base 2.

Plus précisément et comme visible en particulier sur les figures 11 et 12, le dispositif d'articulation du couvercle 3 sur la base 2 comprend ce dispositif de génération de bruit qui se présente ici sous la forme de deux pattes flexibles 27" prévues dans le fond de la cavité 28" de la base 2 et de deux paires de pattes rigides 37" formées au niveau du manchon 35" du couvercle 3. La position des différentes pattes élastiques et rigides du dispositif de génération de bruit ici illustré est choisie pour permettre d'indiquer, de signaler par un son l'arrivée du couvercle 3 en position de fermeture par rapport à la base 2, et l'arrivée du couvercle 3 en position d'ouverture par rapport à la base 2. On pourrait toutefois imaginer sans sortir du cadre de la présente invention, que le dispositif de génération de bruit soit adapté pour indiquer l'arrivée du couvercle 3 dans les différentes positions stables définies par le dispositif d'articulation.

Ce dispositif de génération de bruit permet en outre d'indiquer par un son la sortie du couvercle 3 en dehors de ses positions d'ouverture et de fermeture par rapport à la base 2, quelque soit le sens de pivotement dudit couvercle 3 par rapport à la base 2 autour de l'axe de pivotement P. En effet, tel qu'illustré à la figure 12, les pattes rigides 37" prévues au niveau du manchon 35" du couvercle 3 sont agencées par paires, les pattes rigides 37" de chaque paire de pattes étant espacées de manière à pouvoir accueillir entre elles les pattes flexibles 27" prévues au niveau du fond de la cavité 28" de la base 2 lorsque le couvercle 3 se trouve en position d'ouverture par rapport à la base 2 et lorsque le couvercle 3 se trouve en position de fermeture par rapport à la base 2. Ainsi, partant de la configuration illustrée à la figure 7a, dans laquelle le couvercle 3 est représenté en position de fermeture par rapport à la base 2 et dans laquelle les pattes flexibles 27" de la base 2 se trouve logées entre les paires de pattes rigides 37" respectives du manchon 35", lorsque le couvercle 3 est pivoté par rapport à la base 2 par rotation autour de l'axe de pivotement P, lesdites pattes flexibles 27" sortent des logements formés par les paires de pattes rigides 37" respectives en franchissant l'une ou l'autre des pattes rigides 37" de chacune des paires de pattes rigides 37" selon le sens de pivotement, provoquant ainsi l'émission d'un bruit indiquant la sortie du couvercle en dehors de sa position de fermeture.

Lorsqu'est poursuivi ce mouvement de pivotement du couvercle 3 autour de l'axe de pivotement P, et que ledit couvercle 3 arrive à proximité de sa position d'ouverture par rapport à la base 2, une des pattes rigides 37" de chacune des paires de pattes rigides 37" du manchon vient au contact d'une patte flexible 27" respective de la base 2 et franchi celle-ci de manière à générer un bruit indiquant l'arrivée en position d'ouverture du couvercle 3 par rapport à la base 2, les pattes flexibles 27" de la base 2 étant alors reçues entre les paires de pattes rigides 37" respectives du manchon 35" du couvercle 3.

## Revendications

1. Capsule de fermeture (1) pour récipient de produit liquide plus ou moins visqueux comprenant :
- une base (2) définissant un axe central (X), adaptée pour être fixée au niveau d'une ouverture (500) d'un récipient (5) et présentant une surface supérieure (20) pourvue d'un orifice de distribution de produit (200) ;
- un couvercle (3) comprenant un dispositif d'obturation dudit orifice de distribution (200) et mobile par rapport à la base (2) entre une position de fermeture dans laquelle ledit dispositif d'obturation obture l'orifice de distribution (200) et une position d'ouverture dans laquelle ledit dispositif d'obturation (4) dégage ledit orifice de distribution (200) pour permettre la sortie du produit contenu dans le récipient (5) ;
dans laquelle ledit dispositif d'obturation comprend un élément roulant (4) agencé en rotation à l'intérieur d'un logement (300) prévu dans le couvercle (3) et adapté pour obturer l'orifice de distribution de produit (200) lorsque le couvercle (3) est en position de fermeture et pour rouler sur la surface supérieure (20) de la base lorsque ledit couvercle (3) est déplacé entre ses positions d'ouverture et de fermeture,
**caractérisée en ce que** le fond du logement (300) du couvercle (3) présente un orifice (302) d'évacuation de produit débouchant à l'intérieur d'un espace interne (34) dudit couvercle (3).

2. Capsule selon la revendication 1, **caractérisée en ce que** le dispositif d'obturation comprend un élément élastique (400) adapté pour que l'élément roulant (4) exerce un effort élastique sur la surface supérieure (20) de la base (2).

3. Capsule selon la revendication 2, **caractérisée en ce que** l'élément élastique est un revêtement en matériau élastique (400) prévu au moins sur la surface de l'élément roulant (4) en contact de la surface supérieure (20) de la base (2), ou que l'élément roulant (4) est intégralement réalisé en un matériau élastique et/ou que l'élément élastique est un organe élastique agencé entre le fond du logement (300) et l'élément roulant (40).

4. Capsule selon l'une quelconque des revendications 1 à 3, **caractérisée en ce que** l'élément roulant (4) présente globalement la forme d'une bille ou d'un cylindre, l'orifice de distribution (200) de la base présentant un siège (201) dont la surface en regard est de forme complémentaire.

5. Capsule selon l'une quelconque des revendications 1 à 4, **caractérisée en ce que** l'orifice de distribution de produit (200) est décentré par rapport à l'axe central (X) de la base (2).

6. Capsule selon l'une quelconque des revendications 1 à 5, **caractérisée en ce que** le couvercle (3) est mobile par rapport à la base (2) selon une direction de guidage sensiblement radiale du couvercle (3) par rapport à l'axe central X de la base (2) entre ses positions d'ouverture et de fermeture au moyen d'un dispositif de guidage.

7. Capsule selon la revendication 6, **caractérisée en ce que** le dispositif de guidage comprend un système à glissière s'étendant selon la direction de guidage et formé d'au moins un rail (35, 36, 35', 36') prévu au niveau de l'un du couvercle (3) et de la base (2) et adapté pour coopérer avec au moins une rainure complémentaire (25, 26, 25', 26') prévue au niveau de l'autre du couvercle (3) et de la base (2).

8. Capsule selon la revendication 7, **caractérisée en ce que** le système à glissière comprend au moins deux rails (35, 36, 35', 36') prévus en saillie au niveau d'une surface inférieure (30) du couvercle (3) en regard de la surface supérieure (20) de la base (2) et pourvus de pattes d'encliquetage (350, 360, 350', 360') adaptées pour coopérer avec des surfaces de butée (250, 260, 250', 260') définies au niveau de rainures de guidage respectives (25, 26, 25', 26') prévues au niveau de la base (2) pour retenir lesdits rails (35, 36, 35', 36') à l'intérieur desdites rainures (25, 26, 25', 26').

9. Capsule selon la revendication 8, **caractérisée en ce que** les pattes d'encliquetage (350, 360) des rails (35, 36) coopèrent avec des surfaces de butée (250, 260) des rainures (25, 26) pour retenir lesdits rails (35, 36) à l'intérieur desdites rainures (25, 26) selon une direction sensiblement perpendiculaire à la direction de guidage.

10. Capsule selon l'une quelconque des revendications 8 ou 9, **caractérisée en ce que** les pattes d'encliquetage (350', 360') des rails (35', 36') coopèrent avec des surfaces de butée (250', 260') des rainures (25', 26') pour retenir lesdits rails (35', 36') à l'intérieur desdites rainures (25', 26') sensiblement selon la direction de guidage lorsque le couvercle (3) se trouve en position d'ouverture par rapport à la base (2).

11. Capsule selon l'une quelconque des revendications 6 à 10, **caractérisée en ce que** le dispositif de guidage comprend en outre un dispositif limitant le basculement du couvercle (3) par rapport à la base (2), ledit dispositif comprenant au moins deux pattes d'encliquetage (270, 271) opposées prévues en saillie au niveau de l'un du couvercle (3) et de la base (2) et adaptées pour coopérer avec chacun des bords d'une rainure (37) prévue au niveau de l'autre du couvercle (3) et de la base (2).

12. Capsule selon l'une quelconque des revendications 1 à 11, **caractérisé en ce qu'**elle comprend en outre un dispositif de génération de bruit adapté pour indiquer l'arrivée en position de fermeture et/ou d'ouverture du couvercle (3) par rapport à la base (2), ledit dispositif étant formé par au moins une patte élastique (270, 28) prévue au niveau de l'un du couvercle (3) et de la base (2) et adaptée pour franchir au moins une patte rigide (38, 38') prévue au niveau de l'autre du couvercle (3) et de la base (2) lorsque le couvercle (3) arrive en position de fermeture et/ou d'ouverture par rapport à la base (2).

13. Capsule selon l'une quelconque des revendications 1 à 12, **caractérisée en ce qu'**elle comprend en outre un dispositif de définition de positions stables adapté pour stabiliser le couvercle (3) par rapport à la base (2) lorsqu'il se trouve en position de fermeture et/ou d'ouverture, ledit dispositif étant formé par l'élément roulant (4) du couvercle (3) coopérant avec l'orifice de distribution de produit (200) de la base (2) pour stabiliser ledit couvercle (3) par rapport à ladite base (2) lorsqu'il se trouve en position de fermeture, et coopérant avec une empreinte complémentaire (29) prévue au niveau de la surface supérieure (20) de la base (2) pour stabiliser ledit couvercle (3) par rapport à ladite base (2) lorsqu'il se trouve en position d'ouverture.

14. Capsule selon l'une quelconque des revendications 1 à 13, **caractérisée en ce que** au moins un patin de glissement (39) est prévu au niveau de l'un du couvercle (3) et de la base (2), ledit patin étant adapté pour glisser sur l'autre du couvercle (3) et de la base (2) lorsque ledit couvercle (3) est déplacé entre ses positions d'ouverture et de fermeture.

15. Capsule selon l'une quelconque des revendications 1 à 5, **caractérisée en ce que** le couvercle (3) est mobile en rotation par rapport à la base (2) autour d'un axe de pivotement (P), de préférence sensiblement parallèle à l'axe central X, au moyen d'un dispositif d'articulation.

16. Capsule selon la revendication 15, **caractérisée en ce que** le dispositif d'articulation comprend un manchon (26") solidaire de l'un de la base (2) et du couvercle (3) et monté en rotation autour de l'axe de pivotement (P) sur un pivot (25") solidaire de l'autre de la base (2) et du couvercle (3).

17. Capsule selon l'une quelconque des revendications 15 et 16, **caractérisée en ce que** le dispositif d'articulation comprend au moins une patte élastique (26") solidaire de l'un de la base (2) et du couvercle (3), ladite au moins une patte élastique (26") étant adaptée pour exercer un effort élastique selon l'axe de pivotement (P) sur l'autre de la base (2) et du couvercle (3) sur au moins une partie de la course du couvercle (3) entre ses positions d'ouverture et de fermeture.

18. Capsule selon la revendication 17, **caractérisée en ce que** ladite au moins une patte élastique (26") comprend une butée d'indexation (260") du couvercle (3) dans au moins une position choisie parmi la position d'ouverture, la position de fermeture ou une position intermédiaire entre la position d'ouverture et la position de fermeture, l'autre de la base (2) et du couvercle (3) comprenant un profil à came (36") présentant au moins un siège (360") adapté pour stabiliser le couvercle (3) par rapport à la base (2) dans la position choisie.

19. Capsule selon l'une quelconque des revendications 15 à 18, **caractérisé en ce que** le dispositif d'articulation comprend en outre un dispositif de génération de bruit adapté pour indiquer l'arrivée du couvercle (3) dans au moins une position choisie parmi la position d'ouverture, la position de fermeture ou une position intermédiaire entre la position d'ouverture et la position de fermeture, ledit dispositif étant formé par au moins une patte élastique (27") prévue au niveau de l'un du couvercle (3) et de la base (2) et adaptée pour franchir au moins une patte rigide (37") prévue au niveau de l'autre du couvercle (3) et de la base (2) lorsque le couvercle (3) arrive dans la position choisie par rapport à la base (2).

## Patentansprüche

1. Verschlusskappe (1) für einen Behälter für ein flüssiges, mehr oder weniger viskoses Produkt, wobei die Verschlusskappe aufweist:
- eine Basis (2), die eine zentrale Achse (X) festlegt, wobei die Basis angepasst ist, an einer Öffnung (500) eines Behälters (5) angebracht zu sein, und eine obere Oberfläche (20) aufweist, die mit einer Produktabgabeöffnung (200) versehen ist;
- einen Deckel (3), der eine Verschlussvorrichtung zum Verschließen der Abgabeöffnung (200) aufweist und bezüglich der Basis (2) bewegbar ist zwischen einer geschlossenen Position, in welcher die Verschlussvorrichtung die Abgabeöffnung (200) dicht verschließt, und einer geöffneten Position, in welcher die Verschlussvorrichtung (4) die Abgabeöffnung (200) freigibt, um ein Austreten des in dem Behälter (5) enthaltenen Produkts zu erlauben;
wobei die Verschlussvorrichtung ein rollendes Element (4) aufweist, das drehbar im Innern einer in dem Deckel (3) bereitgestellten Aufnahme (300) angeordnet ist und angepasst ist, die Produktabgabeöffnung (200) dicht zu verschließen, wenn der Deckel (3) in einer geschlossenen Position ist, und an der oberen Oberfläche (20) der Basis zu rollen, wenn der Deckel (3) zwischen seiner geöffneten und geschlossenen Position bewegt wird,
**dadurch gekennzeichnet, dass** der Boden der in dem Deckel (3) bereitgestellten Aufnahme (300) eine Produktablauföffnung (302) aufweist, die in das Innere eines Innenraums (34) des Deckels (3) mündet.

2. Kappe nach Anspruch 1, **dadurch gekennzeichnet, dass** die Verschlussvorrichtung ein elastisches Element (400) aufweist, das derart angepasst ist, dass das rollende Element (4), eine elastische Kraft auf die obere Oberfläche (20) der Basis (2) ausübt.

3. Kappe nach Anspruch 2, **dadurch gekennzeichnet, dass** das elastische Element eine aus einem elastischen Material gebildete Beschichtung (400) ist, die zumindest an derjenigen Oberfläche des rollenden Elements (4) bereitgestellt ist, die in Kontakt mit der oberen Oberfläche (20) der Basis (2) ist, oder dass das rollende Element (4) vollständig aus einem elastischen Material besteht und/oder das elastische Element ein elastisches Teil ist, das zwischen dem Boden der Aufnahme (300) und dem rollenden Element (40) angeordnet ist.

4. Kappe nach einem der Ansprüche 1 bis 3, **dadurch gekennzeichnet, dass** das rollende Element (4) allgemein die Form einer Kugel oder eines Zylinders hat und die Abgabeöffnung (200) der Basis einen Sitz (201) aufweist, dessen dem rollenden Element zugewandte Fläche eine komplementäre Form hat.

5. Kappe nach einem der Ansprüche 1 bis 4, **dadurch gekennzeichnet, dass** die Produktabgabeöffnung (200) dezentriert bezüglich der zentralen Achse (X) der Basis (2) angeordnet ist.

6. Kappe nach einem der Ansprüche 1 bis 5, **dadurch gekennzeichnet, dass** der Deckel (3) mit Hilfe einer Führungsvorrichtung bezüglich der Basis (2) bewegbar ist zwischen seiner geöffneten und geschlossenen Position, wobei eine Führungsrichtung des Deckels (3) im Wesentlichen radial bezüglich der zentralen Achse (X) ist.

7. Kappe nach Anspruch 6, **dadurch gekennzeichnet, dass** die Führungsvorrichtung ein Gleitsystem aufweist, das sich in die Führungsrichtung erstreckt und aus mindestens einer Schiene (35,36,35',36') gebildet ist, die entweder an dem Deckel (3) oder an der Basis (2) bereitgestellt ist, und angepasst, mit mindestens einer komplementären Rille (25,26,25',26'), die entsprechend entweder an der Basis (2) oder an dem Deckel (3) bereitgestellt ist, zusammenzuwirken.

8. Kappe nach Anspruch 7, **dadurch gekennzeichnet, dass** das Gleitsystem mindestens zwei Schienen (35,36,35',36') aufweist, die vorspringend an einer unteren Oberfläche (30) des Deckels (3), die der oberen Oberfläche (20) der Basis gegenüberliegt, bereitgestellt sind und mit Schnapphaken (350,360,350',360') versehen sind, die angepasst sind, mit Anschlagflächen (250,260,250',260'), die an jeweiligen, an der Basis (2) bereitgestellten Führungsrillen (25,26,25',26') gebildet sind, zusammenzuwirken, um die Schienen (35,36,35',36') im Inneren der Rillen (25,26,25',26') zu halten.

9. Kappe nach Anspruch 8, **dadurch gekennzeichnet, dass** die Schnapphaken (350,360) der Schienen (35,36) mit Anschlagflächen (250,260) der Rillen (25,26) zusammenwirken, um die Schienen (35,36) im Innern der Rillen (25,26) in einer Richtung, die im Wesentlichen senkrecht zur Führungsrichtung ist, zu halten.

10. Kappe nach einem der Ansprüche 8 oder 9, **dadurch gekennzeichnet, dass** die Schnapphaken (350',360') der Schienen (35',36') mit Anschlagflächen (250',260') der Rillen (25',26') zusammenwirken, um die Schienen (35',36') im Innern der Rillen (25',26') im Wesentlichen in der Führungsrichtung zu halten, wenn sich der Deckel (3) in einer bezüglich der Basis (2) geöffneten Position befindet.

11. Kappe nach einem der Ansprüche 6 bis 10, **dadurch gekennzeichnet, dass** die Führungsvorrichtung außerdem eine Vorrichtung aufweist, die ein Kippen des Deckels (3) bezüglich der Basis (2) begrenzt, wobei die Vorrichtung mindestens zwei sich gegenüberliegende Schnapphaken (270,271) aufweist, die vorspringend entweder an dem Deckel (3) oder an der Basis (2) bereitgestellt sind und angepasst sind, mit jedem der Ränder einer Rille (37) zusammenzuwirken, die entsprechend entweder an der Basis (2) oder an dem Deckel (3) bereitgestellt ist.

12. Kappe nach einem der Ansprüche 1 bis 11, **dadurch gekennzeichnet, dass** sie außerdem eine Vorrichtung zur Erzeugung eines Geräusches aufweist, das angepasst ist, die Ankunft des Deckels (3) in seiner bezüglich der Basis (2) geschlossenen Position und/oder die Ankunft des Deckels (3) in seiner bezüglich der Basis (2) geöffneten Position zu signalisieren, wobei die Vorrichtung aus mindestens einer elastischen Zunge (270,28) besteht, die entweder an dem Deckel (3) oder an der Basis (2) bereitgestellt ist und angepasst ist, sich über mindestens eine starre Zunge (38,38'), die entsprechend entweder an der Basis (2) oder an dem Deckel (3) bereitgestellt ist, zu bewegen, wenn der Deckel (3) seine bezüglich der Basis (2) geschlossene und/oder geöffnete Position erreicht.

13. Kappe nach einem der Ansprüche 1 bis 12, **dadurch gekennzeichnet, dass** sie außerdem eine Vorrichtung zum Festlegen von stabilen Positionen aufweist, die angepasst ist, den Deckel (3) bezüglich der Basis (2) zu stabilisieren, wenn er sich in der geschlossenen und/oder geöffneten Position befindet, wobei die Vorrichtung aus dem rollenden Element (4) des Deckels (3) besteht, welches mit der Produktabgabeöffnung (200) der Basis (2) zusammenwirkt, um den Deckel (3) bezüglich der Basis (2) zu stabilisieren, wenn er sich in der geschlossenen Position befindet, und welches mit einer an der oberen Oberfläche (20) der Basis (2) bereitgestellten komplementären Vertiefung (29) zusammenwirkt, um den Deckel (3) bezüglich der Basis (2) zu stabilisieren, wenn er sich in der geöffneten Position befindet.

14. Kappe nach einem der Ansprüche 1 bis 13, **dadurch gekennzeichnet, dass** entweder an dem Deckel (3) oder an der Basis (2) mindestens eine Gleitkufe (39) bereitgestellt ist, die angepasst ist, entsprechend entweder an der Basis (2) oder an dem Deckel (3) zu gleiten, wenn der Deckel (3) zwischen seiner geöffneten und geschlossenen Position bewegt wird.

15. Kappe nach einem der Ansprüche 1 bis 5, **dadurch gekennzeichnet, dass** der Deckel (3) mit Hilfe einer Schwenkvorrichtung um eine Drehachse (P), die vorzugsweise im Wesentlichen parallel zur zentralen Achse (X) ist, bezüglich der Basis (2) drehbar ist.

16. Kappe nach Anspruch 15, **dadurch gekennzeichnet, dass** die Schwenkvorrichtung eine Manschette (26") aufweist, die entweder mit der Basis (2) oder mit dem Deckel (3) fest verbunden ist und um die Drehachse (P) drehbar auf einem Zapfen (25 ") angeordnet ist, der entsprechend entweder mit dem Deckel (3) oder mit der Basis (2) fest verbunden ist.

17. Kappe nach einem der Ansprüche 15 und 16, **dadurch gekennzeichnet, dass** die Schwenkvorrichtung mindestens eine elastische Zunge (26") aufweist, die entweder mit der Basis (2) oder mit dem Deckel (3) fest verbunden ist, wobei die mindestens eine elastische Zunge (26") angepasst ist, während mindestens eines Teils der Bewegungsbahn des Deckels (3) zwischen seiner geöffneten und geschlossenen Position eine in Richtung der Drehachse (P) wirkende elastische Kraft entsprechend entweder auf den Deckel (3) oder auf die Basis (2) auszuüben.

18. Kappe nach Anspruch 17, **dadurch gekennzeichnet, dass** die mindestens eine elastische Zunge (26") einen Anschlag (260") zum Einrasten des Deckels (3) in mindestens einer Position aufweist, wobei die Position ausgewählt ist aus der geöffneten Position, der geschlossenen Position und einer Zwischenposition zwischen der geöffneten und geschlossenen Position, wobei entsprechend entweder der Deckel (3) oder die Basis (2) ein Nockenprofil (36") mit mindestens einem Sitz (360") aufweist, der angepasst ist, den Deckel (3) bezüglich der Basis (2) in der ausgewählten Position zu stabilisieren.

19. Kappe nach einem der Ansprüche 15 bis 18, **dadurch gekennzeichnet, dass** die Schwenkvorrichtung außerdem eine Vorrichtung zur Erzeugung eines Geräusches aufweist, das angepasst ist, die Ankunft des Deckels (3) in mindestens einer Position zu signalisieren, wobei die Position ausgewählt ist aus der geöffneten Position, der geschlossenen Position und einer Zwischenposition zwischen der geöffneten und geschlossenen Position, wobei die Vorrichtung aus mindestens einer elastischen Zunge (27") besteht, die entweder an dem Deckel (3) oder an der Basis (2) bereitgestellt ist und angepasst ist, sich über mindestens eine starre Zunge (37"), die entsprechend entweder an der Basis (2) oder an dem Deckel (3) bereitgestellt ist, zu bewegen, wenn der Deckel (3) bezüglich der Basis (2) die ausgewählte Position erreicht.

## Claims

1. Closure cap (1) for a container for a more or less viscous liquid product, comprising:
- a base (2) defining a central axis (X), adapted for attachment at an opening (500) of a container (5) and having an upper surface (20) provided with a product dispensing orifice (200);
- a cover (3) comprising a blocking device for closing off said dispensing orifice (200), and movable relative to the base (2) between a closed position where said blocking device closes off the dispensing orifice (200) and an open position where said blocking device (4) frees said dispensing orifice (200) to allow the product contained in the container (5) to emerge;
wherein said blocking device comprises a rolling element (4) arranged so as to rotate within a housing (300) provided in the cover (3) and adapted to close off the product dispensing orifice (200) when the cover (3) is in the closed position and to roll on the upper surface (20) of the base when said cover (3) is moved between its open and closed positions,
**characterized in that** the bottom of the housing (300) in the cover (3) has a product discharge orifice (302) which opens into an inner space (34) inside said cover (3).

2. Cap according to claim 1, **characterized in that** the blocking device comprises an elastic element (400) adapted so that the rolling element (4) exerts a biasing force on the upper surface (20) of the base (2).

3. Cap according to claim 2, **characterized in that** the elastic element is a coating of elastic material (400) provided at least on the surface of the rolling element (4) in contact with the upper surface (20) of the base (2), or the rolling element (4) made entirely of this elastic material, and/or an elastic member arranged between the bottom of the housing (300) and the rolling element (40).

4. Cap according to any one of claims 1 to 3, **characterized in that** the rolling element (4) has the general shape of a ball or a cylinder, the dispensing orifice (200) of the base having a seat (201) with a surface of complementary shape that faces said element.

5. Cap according to any one of claims 1 to 4, **characterized in that** the product dispensing orifice (200) is off-centered relative to the central axis (X) of the base (2).

6. Cap according to any one of claims 1 to 5, **characterized in that** the cover (3) is movable relative to the base (2) between its open and closed positions in a substantially radial guiding direction, guiding the cover (3) relative to the central axis X of the base (2) by means of a guiding device.

7. Cap according to claim 6, **characterized in that** the guiding device comprises a slide system extending in the guiding direction and formed by at least one rail (35, 36, 35', 36') provided on one among the cover (3) and the base (2) and adapted to cooperate with at least one complementary groove (25, 26, 25', 26') provided in the other among the cover (3) and the base (2).

8. Cap according to claim 7, **characterized in that** the slide system comprises at least two rails (35, 36, 35', 36') protruding from a lower surface (30) of the cover (3), facing the upper surface (20) of the base (2) and provided with snap-in tabs (350, 360, 350', 360') adapted to cooperate with stop surfaces (250, 260, 250', 260') defined in respective guide grooves (25, 26, 25', 26') provided in the base (2) in order to retain said rails (35, 36, 35', 36') within said grooves (25, 26, 25', 26').

9. Cap according to claim 8, **characterized in that** the snap-in tabs (350, 360) of the rails (35, 36) cooperate with stop surfaces (250, 260) of the grooves (25, 26) to retain said rails (35, 36) within said grooves (25, 26) in a direction substantially perpendicular to the guiding direction.

10. Cap according to either of claims 8 or 9, **characterized in that** the snap-in tabs (350', 360') of the rails (35', 36') cooperate with stop surfaces (250', 260') of the grooves (25', 26') to retain said rails (35', 36') within said grooves (25', 26') substantially along the guiding direction when the cover (3) is in the open position relative to the base (2).

11. Cap according to any one of claims 6 to 10, **characterized in that** the guiding device further comprises a device limiting the tilt of the cover (3) relative to the base (2), said device comprising at least two opposite snap-in tabs (270, 271) projecting from one among the cover (3) and the base (2) and adapted to cooperate with each of the edges of a groove (37) provided in the other among the cover (3) and the base (2).

12. Cap according to any one of claims 1 to 11, **characterized in that** it further comprises a sound generating device adapted to indicate the arrival of the cover (3) in the closed and/or open position relative to the base (2), said device being formed by at least one elastic tab (270, 28) provided on one among the cover (3) and the base (2) and adapted to pass beyond at least one rigid tab (38, 38') provided on the other among the cover (3) and the base (2) when the cover (3) reaches the closed and/or open position relative to the base (2).

13. Cap according to any one of claims 1 to 12, **characterized in that** it further comprises a device for defining stable positions, adapted to stabilize the cover (3) relative to the base (2) when the cover is in the closed and/or open position, said device being formed by the rolling element (4) of the cover (3) cooperating with the product dispensing orifice (200) of the base (2) in order to stabilize said cover (3) relative to said base (2) when it is in the closed position, and cooperating with a complementary hollow (29) provided in the upper surface (20) of the base (2) in order to stabilize said cover (3) relative to said base (2) when it is in the open position.

14. Cap according to any one of claims 1 to 13, **characterized in that** at least one sliding pad (39) is provided on one among the cover (3) and the base (2), said pad being adapted to slide over the other among the cover (3) and the base (2) when said cover (3) is moved between its open and closed positions.

15. Cap according to any one of claims 1 to 5, **characterized in that** the cover (3) is rotatable relative to the base (2), about a pivot axis (P) that is preferably substantially parallel to the central axis X, by means of a hinge device.

16. Cap according to claim 15, **characterized in that** the hinge device comprises a sleeve (26") integral with one among the base (2) and the cover (3) and mounted to rotate about the pivot axis (P) on a pivot pin (25") integral with the other among the base (2) and the cover (3).

17. Cap according to either of claims 15 and 16, **characterized in that** the hinge device comprises at least one elastic tab (26") integral with one among the base (2) and the cover (3), said at least one elastic tab (26") being adapted to exert a biasing force along the pivot axis (P) on the other among the base (2) and the cover (3) over at least a portion of the path the cover (3) travels between its open and closed positions.

18. Cap according to claim 17, **characterized in that** said at least one elastic tab (26") comprises an indexing stop (260") to indicate the position of the cover (3) in at least one position selected from among the open position, the closed position, or an intermediate position between the open position and the closed position, the other among the base (2) and the cover (3) comprising a cam profile (36") having at least one seat (360") adapted for stabilizing the cover (3) relative to the base (2) in the chosen position.

19. Cap according to any one of claims 15 to 18, **characterized in that** the hinge device further comprises a sound generating device adapted to indicate the arrival of the cover (3) in at least one position selected from among the open position, the closed position, or an intermediate position between the open position and the closed position, said device being formed by at least one elastic tab (27") provided on one among the cover (3) and the base (2) and adapted to pass beyond at least one rigid tab (37") provided on the other among the cover (3) and the base (2) when the cover (3) reaches the selected position relative to the base (2).
